# EUROPÄISCHE PATENTSCHRIFT

(11) **EP 1 349 422 B1**
(45) Veröffentlichungstag und Bekanntmachung des Hinweises auf die Patenterteilung: **25.01.2006**
(21) Anmeldenummer: 03005839.0
(22) Anmeldetag: 14.03.2003
(51) Int. Cl.: H04R 25/00

(54) **Abdeckvorrichtung für Hörgeräte**
Cover for a hearing aid
Couvercle d'une prothèse auditive

(30) Priorität: 27.03.2002 DE 10213847
(43) Veröffentlichungstag der Anmeldung: 01.10.2003
(73) Patentinhaber: Siemens Audiologische Technik GmbH, 91058 Erlangen (DE)
(72) Erfinder: Schmitt, Christian, 91091 Grossenseebach (DE)
(74) Vertreter: Berg, Peter

(56) Entgegenhaltungen:
- WO-A-86/06919
- WO-A-98/47319
- US-A- 4 570 290
- US-A- 4 831 655

## Beschreibung

Die vorliegende Erfindung betrifft ein Hörgerät mit einem Hörgerätegehäuse, einem Elektronikmodul, einem Gehäusedeckel zum Abdecken des Hörgerätegehäuses, der eine Öffnung zur Durchführung einer Batterie und des Elektronikmoduls aufweist und einer Batterielade, die durch ein Verbindungselement schwenkbar an dem Gehäusedeckel angebracht ist zur Aufnahme einer Batterie. Insbesondere betrifft die vorliegende Erfindung das Verriegelungssystem der Batterielade.

Sogenannte In-dem-Ohr-Hörgeräte (IdO) besitzen ein Gehäuse, das an den Gehörgang des Hörgeräteträgers individuell angepasst ist. Auf das Gehäuse ist an der dem Trommelfell abgewandten Seite ein Gehäusedeckel aufgebracht. Dieser Gehäusedeckel ist in der Regel fest auf das Gehäuse montiert. Zum Beladen des Hörgeräts mit einer Batterie umfasst der Hörgerätedeckel eine spezielle Batterielade, die schwenkbar an dem Gehäusedeckel angebracht ist. Eine derartige Batterielade ist aus der Patentschrift US-A-5784470 bekannt. Beim Entnehmen der Batterie aus dem Hörgerät wird die Batterielade von dem Gehäusedeckel aufgeschwenkt, so dass die Batterie zur Entnahme nach außen geführt wird.

Batterieladen beziehungsweise Batteriefächer sind aber auch bei sogenannten Hinter-dem-Ohr-Hörgeräten (HdO) in verschiedenen Ausführungsformen bekannt. So zeigt beispielsweise die Patentschrift US-A-4831655 einen Deckel für ein Batteriefach, der durch eine Drahtfeder schwenkbar in dem Gehäuse des HdO-Geräts gelagert ist. Die Drahtfeder dient zur einfachen Montage und zur Gewährleistung einer gewissen Robustheit des Gelenks des Batteriedeckels.

Ein IdO-Gerät weist üblicherweise eine integrierte Elektronik auf, die mit einem Verstärker, einem Mikrofon und weiteren Bauelementen bestückt ist. Darüber hinaus stehen IdO-Geräte zur Verfügung, die modulare Elektronikbaugruppen besitzen. Ein derartiges Modul ist beispielsweise aus der Patentschrift US-A-5008943 bekannt. Zur Entnahme des Moduls wird dort allerdings der gesamte Gehäusedeckel aufgeschwenkt.

Weiterhin sind Moduleinsätze bekannt, die mit Federn oder mit extra an das Modul angespritzten Schnappnasen an dem Gehäusedeckel verriegelt werden.

In diesem Zusammenhang ist aus der Druckschrift WO 98/47319 ein kompaktes, modulares IdO-Hörgerät bekannt. Der dort beschriebene Gehäusedeckel des Hörgeräts weist eine Öffnung auf, in das die Batterielade einschwenkbar ist. Darüber hinaus sind durch die Öffnung ein Elektronikmodul und andere Komponenten hindurchführbar.

Auch die Druckschrift WO 86/06919 beschreibt eine Frontplatte eines Hörgeräts, in die eine Batterielade mit Batterie versenkbar ist. Nach dem Ausschwenken der Batterielade sind darunter befindliche Elektronikmodule zugänglich bzw. entnehmbar.

Des Weiteren beschreibt die Patentschrift US 4,570,290 ein spezielles Scharnier, dessen Stift mit einer flachen, V-förmigen Feder gehalten wird. Durch Zusammendrücken der V-förmigen Feder kann der Stift aus dem Scharnier gelöst werden, so dass die Scharnierkomponenten voneinander trennbar sind.

Die Aufgabe der vorliegenden Erfindung besteht darin, den Platzbedarf einer Entlade- und Beladeeinrichtung für eine Batterie und ein Elektronikmodul eines IdO-Hörgeräts zu reduzieren.

Erfindungsgemäß wird diese Aufgabe gelöst durch ein Hörgerät mit einem Hörgerätegehäuse, einem Elektronikmodul, das in dem Hörgerätegehäuse entnehmbar angeordnet ist, einem Gehäusedeckel zum Abdecken des Hörgerätegehäuses, der eine Öffnung zur Durchführung einer Batterie und des Elektronikmoduls aufweist, und einer Batterielade, die durch ein Verbindungselement schwenkbar an dem Gehäusedeckel angebracht ist, zur Aufnahme einer Batterie, wobei die Batterielade in jedem Schwenkzustand die Öffnung derart bedeckt, dass das Elektronikmodul nicht durch die Öffnung durchführbar ist, und das Verbindungselement mit der Batterielade von dem Gehäusedeckel abnehmbar ist, so dass bei abgenommener Batterielade das Elektronikmodul durch die Öffnung durchführbar ist.

Vorteilhafterweise besteht das Verbindungselement aus einer Drahtfeder mit zwei Endabschnitten und einem elastischen Mittelabschnitt, so dass die beiden Endabschnitte, die im eingespannten Zustand auf einer Achse liegen, entlang dieser verschiebbar sind. Der Mittelabschnitt der Drahtfeder ist dabei beispielsweise ein kreisbogenförmiger, U-förmiger, spitzwinkliger Drahtabschnitt oder dergleichen.

Die Endabschnitte der Drahtfeder ragen vorteilhafterweise durch Führungen der Batterielade und am äußersten Ende durch Führungen beziehungsweise Aufnahmen des Gehäusedeckels. Zur Entnahme der Batterielade sind die äußersten Enden der Endabschnitte der Drahtfeder aus den Führungen des Gehäusedeckels zu ziehen. Damit bleibt die Drahtfeder in den Führungen der Batterielade, auch wenn die Batterielade von dem Gehäusedeckel entnommen wird.

Damit das Elektronikmodul im eingebauten Zustand eine definierte Position besitzt, sollte die Öffnung, durch die das Elektronikmodul in das Hörgerät eingeschoben wird, mindestens eine Führungsnut aufweisen. Diese hat dann auch den Vorteil, dass das Modul beispielsweise senkrecht aus der Öffnung, das heißt durch eine definierte Bewegung, bewegt werden muss. Dadurch kann eine verhältnismäßig kleine Kante an der Batterielade ein Herausrutschen des Elektronikmoduls aus dem Hörgerät verhindern.

Die Batterielade stellt vorteilhafterweise eine Halterung für die Batterie und einen Deckel für die Öffnung dar. Im geschlossenen Zustand sollte die Batterielade die Öffnung zum Schutz der darunter liegenden Elektronik komplett verschließen. Bei günstiger Bauform ist in der schwenkbaren Batterielade neben der Halterung der Batterie eine Schalleintrittsöffnung für ein darunter liegendes Mikrofon in dem Elektronikmodul vorgesehen.

Die vorliegende Erfindung wird nun anhand der beigefügten Zeichnungen näher erläutert, in denen zeigen:
- Figur 1: eine perspektivische Ansicht einer aufgeschwenkten Batterielade gemäß der vorliegenden Erfindung; und
- Figur 2: eine perspektivische Detailansicht des Verschlussmechanismus der in Figur 1 dargestellten Batterielade.

Die nachfolgend beschriebenen Ausführungsformen sind bevorzugte Ausführungsbeispiele der vorliegenden Erfindung.

In Figur 1 ist eine Batterielade 1 im aufgeklappten Zustand dargestellt. Sie ist in dem dargestellten Fall an einem Kunststoffplättchen 2 montiert, das wie der Gehäusedeckel eines Hörgeräts ein Kunststoffspritzgussteil darstellt. Die Batterielade 1 weist eine Batteriehalterung 3 auf, in der die Batterie eines Hörgeräts gehalten wird. Im geschlossenen Zustand ist die Batteriehalterung einschließlich Batterie in eine Öffnung 4 geschwenkt. In die Öffnung ist ein Elektronikmodul 5 eingeschoben. Falls die Batterielade 1 niedergeschwenkt ist, bedeckt sie die gesamte Öffnung 4 einschließlich des Elektronikmoduls 5.

Figur 2 zeigt den Gelenkmechanismus der Batterielade 1 im Detail. Das Gelenk, um das die Batterielade 1 schwenkbar gelagert ist, besteht aus einer Drahtfeder 6, Führungen 7, die an der Batterielade 1 angebracht sind, und Aufnahmen 8, die an der Platte 2 angebracht sind.

Die Drahtfeder 6 besitzt im Wesentlichen Ω-Gestalt, wobei deren Enden der Gelenkachse entsprechen. Die beiden Enden beziehungsweise Endabschnitte sind durch die beiden Führungen 7 in die jeweiligen Aufnahmen 8 geführt. Somit ergibt sich ein Scharnier für die Batterielade 1, dessen elastischer Scharnierzapfen durch die Drahtfeder 6 gegeben ist.

Das Elektronikmodul 5 ist durch Führungen 9 in die Platte 2 gesteckt und damit in dieser Position fixiert. Es ist damit nicht möglich, dass das Elektronikmodul 5 bezogen auf die Darstellung von Figur 2 nach vorne rutscht. Da das Elektronikmodul 5 an seiner ebenfalls auf die Darstellung von Figur 2 bezogenen Rückseite einen nicht dargestellten Fortsatz aufweist, der unter das Gelenk mit der Drahtfeder 6 und den Führungen 7 reicht, kann das Elektronikmodul 5 nicht aus der Öffnung 4 entnommen werden, wenn die Batterielade 1 mit dem Gelenk auf der Platte 2 befestigt ist. Wesentlich für diese Funktion ist dabei nicht der nicht dargestellte Fortsatz am Elektronikmodul 5 sondern die Tatsache, dass die Batterielade 1 auch im aufgeschwenkten Zustand die Öffnung 4 derart verkleinert, dass das Elektronikmodul 5 nicht durch die Öffnung 4 geschoben werden kann. Damit wird erreicht, dass das Elektronikmodul 5 ohne spezielle Halterung in der Öffnung 4 fixiert wird. Zur Entnahme des Elektronikmoduls 5 wird die Drahtfeder 6 beispielsweise mit einer Pinzette an der Engstelle der Ω-Form gefasst und zusammengedrückt. Dadurch werden die äußersten Enden der Drahtfeder aus den Aufnahmen 8 gezogen, womit sich die Batterielade von der Platte 2 abnehmen lässt. Sodann kann auch das Elektronikmodul aus der Öffnung 4 entnommen werden.

Somit besitzt das Gelenk bestehend aus der Drahtfeder 6, den Führungen 7 und den Aufnahmen 8 die doppelte Funktion des Schwenkens der Batterielade 1 und des Verriegelns des Elektronikmoduls 5 in der Öffnung 4. Folglich kann auf eine spezielle Verriegelungseinheit für das Elektronikmodul 5 verzichtet werden, wodurch der Platzbedarf auf dem Gehäusedeckel 2 verringert wird. Wie bereits geschildert erfolgt das Entriegeln des Elektronikmoduls 5 durch die Abnahme der Batterielade 1, was durch die speziell gestaltete Drahtfeder ohne weiteres möglich ist.

Das Elektronikmodul 5 weist ein Mikrofon auf, dessen Austrittsöffnung 10 in Figur 2 dargestellt ist. Damit diese Öffnung 10 im geschlossenen Zustand der Batterielade 1 nicht durch diese bedeckt ist, weist die Batterielade 1 an entsprechender Stelle eine Durchgangsöffnung 11 auf. Da diese Öffnung 11 in der Nähe des Gelenks 6, 7, 8 angeordnet ist, erweist sich die Ω-Form der Drahtfeder 6 auch deswegen als günstig, weil bei dieser Drahtform der Draht um die Öffnung 11 geführt wird.

Ferner ist es sehr vorteilhaft, wenn die Drahtfeder 6 derart dimensioniert ist, dass beim Zusammendrücken lediglich die Enden der Drahtfeder aus den Aufnahmen 8 aber nicht aus den Führungen 7 gezogen werden. Damit kann die Drahtfeder 6 bei der Abnahme der Batterielade nicht verloren gehen und die Montage der Batterielade 1 ist mit wenigen Handgriffen zu vollziehen.

## Patentansprüche

1. **Hörgerät mit**
**einem Hörgerätegehäuse,**
**einem Elektronikmodul (5), das in dem Hörgerätegehäuse entnehmbar angeordnet ist,**
einem Gehäusedeckel (2) **zum Abdecken des Hörgerätegehäuses,** der eine Öffnung (4) zur Durchführung einer Batterie und des Elektronikmoduls (5) aufweist, und
einer Batterielade (1), die durch ein Verbindungselement schwenkbar an dem Gehäusedeckel (2) angebracht ist, zur Aufnahme einer Batterie,
**dadurch gekennzeichnet, dass**
die Batterielade (1) in jedem Schwenkzustand die Öffnung (4) derart bedeckt, dass das Elektronikmodul (5) nicht durch die Öffnung (4) durchführbar ist, und das Verbindungselement mit der Batterielade (1) von dem Gehäusedeckel (2) abnehmbar ist, so dass bei abgenommener Batterielade (1) das Elektronikmodul (5) durch die Öffnung (4) durchführbar ist.

2. **Hörgerät** nach Anspruch 1, wobei das Verbindungselement eine Drahtfeder (6) mit zwei Endabschnitten und einem dazwischenliegenden elastischen Mittelabschnitt umfasst.

3. **Hörgerät** nach Anspruch 2, wobei die Endabschnitte der Drahtfeder (6) im eingespannten Zustand auf einer Achse liegen und der Mittelabschnitt kreisbogenförmig, U-förmig oder dreiecksförmig ist.

4. **Hörgerät** nach Anspruch 2 oder 3, wobei die Endabschnitte der Drahtfeder (6) durch Führungen (7) der Batterielade (1) in Aufnahmen (8) des Gehäusedeckels (2) ragen.

5. **Hörgerät** nach Anspruch 4, wobei der Mittelabschnitt der Drahtfeder (6) derart verbiegbar ist, dass die Endabschnitte der Drahtfeder (6) vollständig aus den Aufnahmen (8) des Gehäusedeckels (2) gezogen werden können, um die Batterielade (1) von dem Gehäusedeckel (2) zu entnehmen.

6. **Hörgerät** nach einem der Ansprüche 1 bis 5, wobei die Öffnung (4) in dem Gehäusedeckel (2) mindestens eine Führungsnut (9) zur Führung des Elektronikmoduls (5) bei dessen Durchführung durch die Öffnung (4) umfasst.

7. **Hörgerät** nach einem der Ansprüche 1 bis 6, wobei die Batterielade (1) in einen Schließzustand schwenkbar ist, in dem sie die Öffnung (4) vollständig verdeckt.

8. **Hörgerät** nach einem der Ansprüche 1 bis 7, wobei die Batterielade (1) eine Schallöffnung (11) für ein in das Elektronikmodul (5) integriertes Mikrofon aufweist.

## Claims

1. Hearing aid having
a hearing aid housing
an electronics module (5) which is arranged in a removable manner in the hearing aid housing
a housing cover (2) for covering the hearing aid housing, comprising an opening (4) for introducing a battery and an electronics module (5), and
a battery compartment (1) which is pivotably attached to the housing cover (2) using a connector element for the acceptance of a battery
**characterised in that**
the battery compartment (1) covers the opening (4) such that in every pivoted condition, the electronics module (5) cannot be introduced through the opening (4) and the connector element with the battery compartment (1) is removable from the housing cover (2) so that the electronics module (5) can be introduced through the opening (4) when the battery compartment (1) is removed.

2. Hearing aid according to claim 1, with the connector element comprising a wire spring (6) having two end sections and an elastic middle section lying between the two end sections.

3. Hearing aid according to claim 2, with the end sections of the wire spring (6) lying on an axis in a loaded condition, and a middle section comprising being arc-shaped, U-shaped or triangular-shaped.

4. Hearing aid according to claim 2 or 3, with the end sections of the wire spring (6) projecting through guides (7) of the battery compartment (1) in the receptacles (8) of the housing cover (2).

5. Hearing aid according to claim 4, with the middle section of the wire spring (6) being configured to be bent such that the end sections of the wire spring (6) can be pulled completely from the receptacles (8) of the housing cover (2) in order to remove the battery compartment (1) from the housing cover (2).

6. Hearing aid according to one of claims 1 to 5, with the opening (4) in the housing cover (2) comprising at least one guide channel (9) for guiding the electronics module (5) when it is conducted through the opening (4).

7. Hearing aid according to claims 1 to 6, with the battery compartment (1) being configured to be pivoted into a closed condition in which it completely covers the opening (4).

8. Hearing aid according to one of claims 1 to 7, with the battery compartment (1) comprising a sound opening (11) for a microphone integrated in the electronics module (5).

## Revendications

1. Appareil auditif comportant
- un boîtier d'appareil auditif,
- un module électronique (5) monté de manière à pouvoir être retiré du boîtier d'appareil auditif,
- un couvercle de boîtier (2) destiné à recouvrir le boîtier d'appareil auditif et muni d'une ouverture (4) pour passer une pile et le module électronique (5) et
- un compartiment à pile (1) qui peut pivoter sur le couvercle de boîtier (2) grâce à un élément de liaison et qui sert à recevoir une pile,
**caractérisé en ce que**
quel que soit l'état de basculement, le compartiment à pile (1) recouvre l'ouverture (4) de telle manière que le module électronique (5) ne puisse pas passer par l'ouverture (4) et l'élément de liaison avec le compartiment à pile (1) peut être retiré du couvercle de boîtier (2), de sorte que le module électronique (5) peut passer par l'ouverture (4) quand le compartiment à pile (1) est retiré.

2. Appareil auditif selon la revendication 1, dans lequel l'élément de liaison comprend un ressort à boudin (6) comportant deux segments terminaux et un segment central élastique placé entre eux.

3. Appareil auditif selon la revendication 2, dans lequel à l'état contraint les segments terminaux du ressort à boudin (6) se trouvent sur un axe et le segment central est en arc de cercle, en U ou en triangle.

4. Appareil auditif selon la revendication 2 ou 3, dans lequel les segments terminaux du ressort à boudin (6) dépassent à travers des logements (8) du couvercle de boîtier (2) dans des guidages (7) sur le compartiment à pile (1).

5. Appareil auditif selon la revendication 4, dans lequel le segment central du ressort à boudin (6) peut être plié de telle manière que les segments terminaux du ressort à boudin (6) peuvent être entièrement retirés des logements (8) du couvercle de boîtier (2) afin de retirer du couvercle de boîtier (2) le compartiment à pile (1).

6. Appareil auditif selon l'une des revendications 1 à 5, dans lequel l'ouverture (4) dans le couvercle de boîtier (2) comprend au moins une rainure de guidage (9) pour guider le module électronique (5) quand il passe dans l'ouverture (4).

7. Appareil auditif selon l'une des revendications 1 à 6, dans lequel on peut amener le compartiment à pile (1) par basculement dans un état fermé où il recouvre entièrement l'ouverture (4).

8. Appareil auditif selon l'une des revendications 1 à 7, dans lequel le compartiment à pile (1) a une ouverture de réception (11) d'un microphone intégré dans le module électronique (5).
